# EUROPÄISCHE PATENTSCHRIFT

(11) **EP 1 128 016 B1**
(45) Veröffentlichungstag und Bekanntmachung des Hinweises auf die Patenterteilung: **23.11.2011**
(21) Anmeldenummer: 01103110.1
(22) Anmeldetag: 09.02.2001
(51) Int. Cl.: E05F 15/16

(54) **Antrieb für einen beweglichen Gebäudeabschluss, Zugmittelgetriebe und Führungsschiene zur Verwendung darin und Verfahren zur Montage derselben**
Drive for a movable building closure, belt transmission and guide rail for use therein and method of assembing the same
Actionneur pour une fermeture amovible de bâtiment, transmission à courroie et rail de guidage à utiliser dans cet actionneur et procédé d'assemblage

(30) Priorität: 21.02.2000 DE 10007886; 09.06.2000 DE 10028259; 04.08.2000 DE 10038077
(43) Veröffentlichungstag der Anmeldung: 29.08.2001
(73) Patentinhaber: Hörmann KG Antriebstechnik, 33790 Halle i. Westfalen (DE)
(72) Erfinder: Hörmann, Thomas J. Dipl.-Ing., 66606 St. Wendel (DE)
(74) Vertreter: Kastel, Stefan

(56) Entgegenhaltungen:
- EP-A- 0 485 294
- DE-A- 1 942 634

## Beschreibung

Die Erfindung betrifft eine Führungsschiene für einen eine translatorische Bewegung eines Gebäudeabschlusses antreibenden Antrieb nach dem Oberbegriff des beigefügten Patentanspruches 1, wie sie aus der DE 19 42 634 A bekannt ist. Auf diese Druckschrift wird hiernach noch näher eingegangen. Weiter betrifft die Erfindung ein Zugmittelgetriebe mit einer solchen Führungsschiene sowie einen Antrieb für ein Tor mit einem solchen Zugmittelgetriebe bzw. mit einer solchen Führungsschiene.

Die Erfindung liegt auf dem technischen Gebiet von Antrieben für bewegliche Gebäudeabschlüsse, wie Tore, insbesondere Garagentore, Türen und Fenster, mit einer Führungsschiene und einem in der Führungsschiene angetrieben hin- und her beweglichen Mitnehmerelement, an welchem der Gebäudeabschluss anschließbar ist. Genauer betrifft die Erfindung eine Führungsschiene für einen eine translatorische Bewegung eines Gebäudeabschlusses antreibenden Antrieb, insbesondere eine Führungsschiene für einen als Mitnehmerelement wirkenden Antriebsschlitten eines Garagentores. Weiter betrifft die Erfindung ein Zugmittelgetriebe für einen solchen Gebäudeabschlussantrieb, mit einer solchen Führungsschiene, einem in der Führungsschiene zur Hin- und Herbewegung geführten Mitnehmerelement, einem in der Führungsschiene angeordneten Zugmittel, das an das Mitnehmerelement zum Antreiben desselben angeschlossen ist, einem Umlenkrad für das Zugmittel in einem ersten Endbereich der Führungsschiene, und einem an ein Antriebsaggregat anschließbaren Antriebsrad für das Zugmittel an dem zweiten Endbereich der Führungsschiene. Ein solcher Antrieb, ein solches Zugmittelgetriebe und eine solche Führungsschiene sind beispielsweise aus der WO 98/12407 bekannt. Auf diese Druckschrift wird für weitere Einzelheiten ausdrücklich verwiesen, d.h. ihr Offenbarungsgehalt zählt auch zur Offenbarung dieser Erfindung. Schließlich betrifft die Erfindung ein Verfahren zur Montage eines solchen Zugmittelgetriebes.

Für weitere Einzelheiten, wie translatorische Antriebe für Gebäudeabschlüsse der hier in Rede stehenden Art und deren Einzelteile, insbesondere die Führungsschiene und das die Führungsschiene aufweisende Zugmittelgetriebe aufgebaut und befestigbar sind, wird ausdrücklich auf die DE 297 18 396 U1, die DE 297 18 397 U1, die DE 197 42 406 A1, die WO 98/13570, die WO 98/13569, die WO 98/12405, die WO 99/19590 sowie alle in den dazugehörigen Recherchenberichten angeführte Druckschriften verwiesen. Die vorliegende Erfindung baut in ihrer Offenbarung auf jedes einzelne Wort und alle aus den dazugehörigen Zeichnungen entnehmbare Merkmale all dieser Druckschriften auf und jedes dieser aus den genannten Duckschriften entnehmbare Merkmale ist auch bei der Erfindung anwendbar bzw. in diese inkorporierbar.

Führungsschienen von translatorischen Antrieben wie Garagentorantrieben müssen je nach dem zurückzulegenden Weg (translatorische Antriebsstrecke) entsprechend lang ausgebildet sein, was sie und damit versehene Antriebe entsprechend unhandlich macht.

Aus der EP 0 485 294 A1 ist ein Torantrieb zum Antreiben eines Gebäudeabschlusses, nämlich eines Garagentores mit einer Führungsschiene sowie einem in der Führungsschiene geführtem Mitnehmerelement in Form eines Antriebsschlittens bekannt. Der Antriebschlitten ist an dem Gebäudeabschluss anschließbar. Weiter ist ein Elektromotor als Antriebsaggregat vorhanden, wobei die Drehbewegung des Elektromotors über ein Getriebe in eine Hin- und Herbewegung des in der Führungsschiene geführten Antriebsschlittens umgewandelt wird. Als Getriebe ist kein Zugmittelgetriebesondern ein Spindelgetriebe vorgesehen. Um eine Handhabung des bekannten Torantriebs beim Transport zu erleichtern, ist die bekannte Führungsschiene in mehrere Einzelstücke aufgeteilt, wobei eine entsprechende Anzahl von Spindelabschnitten vorhanden ist. Zum Zusammensetzen der Führungsschiene aus den Einzelstücken werden die Spindelstücke über L-förmige Kupplungsenden aneinander gekoppelt und die Einzelstücke der Führungsschiene werden über plattenartige Laschen miteinander verschraubt.

Aus der eingangs erwähnten DE 1 942 634 A ist ein Antrieb für einen Gebäudeabschluss, nämlich ein Garagentor, mit einem Antriebsaggregat und einem in einer Führungsschiene hin- und herbeweglich geführtem Antriebsschlitten, welcher an das Garagentor ankoppelbar ist, bekannt. Die Drehbewegung des Antriebsaggregates wird mittels eines Zugmittelgetriebes, welches die Führungsschiene beinhaltet, in die Hin- und Herbewegung des Antriebsschlittens umgewandelt. Zum Schaffen einer kleinen Packungseinheit, in der der Torantrieb vormontiert transportiert werden kann, besteht die Führungsschiene des aus der DE 19 42 634 A bekannten Torantriebe aus mehreren, abwechselnd oben und unten gelenkig verbundenen Teilstücken. Damit erfolgt eine Klappbewegung zum Auseinanderklappen der Führungsschiene parallel zur vertikalen Längsmittelebene der Führungsschiene und somit in einer zu einer Bewegungsebene des Antriebsschlittens senkrechten Ebene.

Ausgehend von diesem Stand der Technik ist es Aufgabe der Erfindung, eine Führungsschiene der im Oberbegriff des beigefügten Anspruches 1 genannten Art mit verbesserter Klappeinrichtung zu schaffen.

Diese Aufgabe wird durch eine Führungsschiene mit den Merkmalen des beigefügten Patentanspruches 1 gelöst.

Ein eine solche Führungsschiene verwendendes Zugmittelgetriebe für einen Torantrieb sowie ein eine solche Führungsschiene bzw. eines solches Zugmittelgetriebe verwendender Torantrieb sowie ein Montageverfahren sind Gegenstand der Nebenansprüche.

Vorteilhafte Ausgestaltungen der Erfindung sind Gegenstand der Unteransprüche.

Gemäß der Erfindung ist die Führungsschiene in wenigstens zwei durch eine Klappeinrichtung aneinander befestigte Einzelstücke aufgeteilt.

Vorteilhafterweise weist die Klappeinrichtung ein Scharnier auf oder ist durch ein solches gebildet. Jegliche andere flexible Befestigung wie Textilband, Gelenke usw. ist aber auch denkbar. Vorteilhafterweise ist der komplette Führungsmechanismus (Führungsschiene und deren zugeordnete Teile wie Schlitten, Endanschläge, Führungs- oder Antriebsräder, Zugmittel, siehe die oben aufgeführten Druckschriften für weitere Einzelheiten) und/oder der Torantrieb bereits vollständig vormontiert. Endanschläge können aber auch separat zur Montage erst an der Baustelle oder dem sonstigen Montageort mitgeliefert werden. Am Montageort wird dann die zusammengeklappte Führungsschiene aufgeklappt, wobei an der jeweiligen Trennstelle eine zusätzliche Befestigung erfolgt. Hierzu ist vorzugsweise an der dem Klappmechanismus entgegengesetzten Seite eine Befestigungseinrichtung versehen, welche zum Beispiel als Rasteinrichtung, als Schraubbefestigung, als Schraubverbindung mit einer die Trennstelle überbrückende Lasche (Bügel) usw. ausgebildet sein kann.

Wenn die Klappeinrichtung ein Scharniergelenk (2) aufweist, so ist die Handhabung und die Montage besonders einfach und die Führungsschiene dennoch stabil, da das Scharniergelenk nur in einem Freiheitsgrad ein Abklappen erlaubt, ansonsten aber die Führungsschiene stabil hält. Ein Auseinanderklappen führt dann auch immer in die richtige Montagestellung.

Es ist zwar auch denkbar, dass die Klappeinrichtung selbst eine Selbsthemmung im aufgeklappten Zustand vornimmt, so dass ein Zurückklappen verhindert ist. Auch ist denkbar, dass die in ihre Betriebsstellung aufgeklappte Führungsschiene durch ihre Befestigung am Montageort gegen ein Zusammenklappen fixiert wird. Einfacher wird aber die Montage und die Konstruktion der gesamten Vorrichtung durch eine Verbindungseinrichtung zum Stabilisieren der Einzelstücke an der der Klappeinrichtung entgegengerichteten Seite. Die Führungsschiene lässt sich dann vor ihrer Befestigung in ihre Betriebstellung aufklappen, wobei diese Betriebsstellung durch die Verbindungseinrichtung fixiert wird. Es können dann die übrigen Anbauteile des Antriebs, wie insbesondere das Motorgehäuse mit Elektromotor und Beleuchtungseinrichtungen montiert werden, woraufhin der dann fertig montierte Antrieb an seinem Montageort an der Garagendecke oder dergleichen befestigt wird.

Erfindungsgemäß ist vorgesehen, dass die Führungsschiene durch eine Klappbewegung parallel zur Bewegungsebene des Mitnehmerelements auf- und zusammenklappbar ist, die Klappbewegung also beispielsweise in einer horizontalen Ebene in Bezug auf einen bestimmungsmäßig gebrauchten an der Garagendecke montierten Torantrieb gesehen möglich ist. Dies ist insbesondere bei einer Führungsschiene der in der WO 98/12407 genannten Art vorteilhaft. Bei einer Klappmöglichkeit parallel zur Bewegungsebene kann die Klappeinrichtung und eine gegenüber der Klappeinrichtung anzubringenden Verbindungseinrichtung innerhalb der bei dieser Führungsschiene an den schmalen Außenlängsseiten durchgehend vorhandenen Nut untergebracht werden. Die Klappeinrichtung und die Verbindungseinrichtung tragen so nicht auf und können noch zur Stabilisierung der Führungsschiene gegen eine Verbiegung oder Verformung aus der Bewegungsebene hinaus beitragen.

Die Verbindungseinrichtung ist oder umfasst bevorzugt ein Verbindungsstück zum Verbinden von der Klappeinrichtung gegenüberliegenden Endkantenbereichen der Einzelstücke der Führungsschiene, welches Verbindungsstück vorzugsweise durch eine Lasche oder ein Plättchen (Zunge, Bügel...) mit Schrauböffnungen gebildet ist, so dass durch Verschrauben der Lasche an jedem der Einzelstücke die Führungsschiene in ihrer ausgeklappten Lage stabilisierbar ist.

Die Herstellung der Erfindung erfolgt bevorzugt derart, dass die Führungsschiene zum Transport und/oder Vertrieb bzw. Verkauf mit zugehörigen Innen- und/oder Anbauteilen vormontiert abgeklappt ist. Damit muss der Endbenutzer nur noch die Führungsschiene aufklappen und fixieren und erhält dadurch sofort das Zugmittelgetriebe für seinen Antrieb, wobei bei einigen Ausführungsformen möglicherweise allenfalls noch die Lage der Endanschläge an die örtlichen Gegebenheiten anzupassen ist. Aus diesem Grund eignet sich diese Ausführungsform besonders für den Vertrieb über Baumärkte oder dergleichen zur Abgabe an Heimwerker, die aus Kostengründen eine Selbstmontage des Antriebs vornehmen wollen. Andererseits lassen sich damit selbstverständlich auch Handwerkerkosten sparen, da auch ein Handwerker weniger Arbeit mit der Montage des erfindungsgemäßen Antriebs hat. In zusammengeklappten Zustand lässt sich die Führungsschiene, obwohl sie einen langen Antriebsweg schafft, problemlos z.B. auch in Pkw-Kofferräumen transportieren. Auch sind Lagerhaltungskosten einsparbar, da die Führungsschiene weniger längs zusammenhängenden Lagerraum braucht.

Das erfindungsgemäße Verfahren zur Montage eines Antriebs, eines Zugmittelgetriebes oder einer Führungsschiene nach der Erfindung umfasst die Schritte a) Transport der Führungsschiene bzw. eines damit gebildeten Zugmittelgetriebes in vormontierten, abgeklappten Zustand zum Montageort und b) Aufklappen und Montieren der Führungsschiene bzw. des Zugmittelgetriebes am Montageort.

Ein besonderer Vorteil einer Vormontage der Einzelteile des Zugmittelgetriebes in der Führungsschiene besteht darin, dass durch das Aufklappen ein vormontiertes Zugmittel gespannt werden kann.

In bevorzugter Ausgestaltung umfasst das erfindungsgemäße Verfahren weiter die Schritte Stabilisieren der aufgeklappten Führungsschiene durch Befestigen der Einzelstücke mit einer Befestigungseinrichtung, insbesondere durch Einrasten und/oder Verschrauben, eventuell über eine einstückig an wenigstens einem der Einzelstücke vorhandene oder zu montierende Verbindungslasche.

Ein Ausführungsbeispiel der Erfindung wird nachfolgend anhand der beigefügten Zeichnung näher erläutert. Darin zeigt:
- Fig. 1: eine perspektivischen Ansicht, von unten und von der Seite gesehen, einer zusammenklappbaren Führungsschiene zum Bilden eines Zugmittelgetrie- bes eines Garagentorantriebes;
- Fig. 2: eine Seitenansicht auf die Führungsschiene nach Fig. 1 im in Betriebsstel- lung aufgeklappten Zustand; und
- Fig. 3: eine teilweise geschnittene Draufsicht auf ein die Führungsschiene nach Fig. 1 aufweisendes transport- und/oder vertriebsfertig vormontiert zusam- mengeklapptes Zugmittelgetriebe für einen Garagentorantrieb.

Die Fig. 1 zeigt eine in drei Einzelstücke 3, 4 und 5 aufgeteilte C-förmige Führungsschiene 1 für den als Mitnehmerelement für ein anzutreibendes Garagentor (nicht dargestellt) dienenden Führungs- oder Antriebsschlitten eines Garagentorantriebes. Die Führungsschiene 1 hat gemäß der dargestellten Ausführungsform im wesentlichen einen Aufbau, wie er in der WO 98/12407 beschrieben ist, ist aber im Gegensatz zu der bekannten Führungsschiene in drei mittels durch Scharniergelenke 2 gebildete Klappeinrichtungen abklappbar aneinander befestigte Einzelstücke 3-5 aufgeteilt. In Fig. 1 ist die Führungsschiene 1 in einem Endstadium ihrer Herstellung kurz vor einer Vormontage dargestellt, wobei bereits ein Zahnscheibenhalter 6 zum Halten eines Antriebsrades eines mit der Führungsschiene 1 zu bildenden Zugmittelgetriebes 7 an einem Ende angedeutet ist.

In Fig. 2 ist die Führungsschiene in einer Seitenansicht von der in Fig. 1 rückwärtigen Seite aus in einem zum Betrieb aufgeklappten Zustand zu sehen. Die Einzelstücke 3-5 sind zumindest an ihren einander mittels der Scharniergelenke 2 aneinander zu befestigenden Enden mit Öffnungen 10 in den schmalen Längsseiten versehen, an denen einerseits die Scharnierlappen der Scharniergelenke 2, andererseits eine Befestigungs- oder Verbindungseinrichtung in Form eines laschen- oder plättchenartigen Verbindungsstücks 11 auf der jeweils dem Scharniergelenk 2 gegenüberliegenden Seite anschraubbar sind. Die Scharniergelenke 2 und das Verbindungsstück 11 haben jeweils eine derartige Ausdehnung, dass sie sich möglichst genau in die längsseitig in der Führungsschiene 1 vorgesehenen Nuten 12 einpassen. Dadurch stützen sie sich an den die Nut 12 begrenzenden Bördelungen 15 ab. Die Scharnierachsen A verlaufen im wesentlichen senkrecht zur Längsrichtung der Führungsschiene 1 und parallel zu den schmalen seitlichen, die Nuten 12 aufweisenden C-Schenkeln 13. Dadurch ist die Führungsschiene 1 parallel zur Bewegungsebene B (senkrecht auf die Zeichnungsebene durch die Längsmittelachse der Führungsschiene) eines durch die Führungsschiene zu führenden Mitnehmerelements abklappbar.

Die Schiene 1 wird zusammen mit den anderen Einheiten des Torantriebes, wie Antriebsaggregat (nicht dargestellt) - d.h. z.B. ein in Motorgehäuse untergebrachter Elektromotor, eventuell mit Beleuchtungseinrichtung -, Steuerungsteilen (nicht dargestellt), mechanischen und elektrischen Anschlüssen (nicht dargestellt), z.B. in Baumärkten für die Selbstmontage angeboten. Am Montageort kann auch ein Laie die Führungsschiene 1 in die in Fig. 2 gezeigte Stellung auseinander klappen. Die Fixierung oder Stabilisierung der Einzelstücke 3-5 zu einer geraden Schiene erfolgt dann über Montage der Verbindungsstücke 11 (die gemäß einer nicht gezeigten Ausführungsform auch an den Einzelstücken 3-5 bereits vorgefertigt vorhanden sein können) im Bereich der Trennfugen an den den Scharniergelenken 2 entgegengerichteten Seiten. Dies kann durch einfaches Verschrauben über Mutter-Schrauben-Befestigungen erfolgen.

In Fig. 3 ist das komplette mit der Führungsschiene 1 gebildete Zugmittelgetriebe 7 in zusammengeklappten Zustand, in ähnlicher Weise so wie es den Herstellungsort verlässt und im Handel angeboten wird, gezeigt. Genauer gesagt wird beim Transport auch das leicht aufgeklappt dargestellte Einzelstück 5 vollständig an das benachbarte Einzelstück 4 angelegt sein.

Das Zugmittelgetriebe 7 umfasst neben den drei die Führungsschiene 1 bildenden Einzelstücken 3-5, die mit den Scharniergelenken 2 zueinander abklappbar verbunden sind, und dem Zahnscheibenhalter 6, in welchem ein an die Welle des Antriebsaggregats anschließbares Antriebsrad 14 verdeckt gehalten ist, ein durch einen Zahngurt 15 gebildetes Zugmittel, einen in der Führungsschiene 1 verschiebbar angeordneten als Mitnehmerelement zum Anschließen des Garagentores dienenden Antriebsschlitten 16, der über einen eine Kupplungsanordnung aufweisenden, den Zahngurt 15 zu einer Endlosschleife zusammenschließenden Zahngurtverschluss 17 an den Zahngurt 15 angekoppelt ist, verschiebbar an den die Führungsnutberandung bildenden C-Schenkel 13 gehaltene Anschlag- oder Begrenzungselemente 18 oder Endanschläge zum Begrenzen der Antriebsschlittenbewegung, eine an einem Umlenkrollenhalter 19 gehaltene Umlenkrolle 20 für den Zahngurt 15, eine an dem Umlenkrollenhalter 19 angreifende voreingestellte Zugmittelspannvorrichtung 21 und ein Befestigungsprofilelement 22, mittels welchem das Zugmittelgetriebe 7 an dem Garagentorsturz (nicht dargestellt) befestigbar ist.

Die Montage des gezeigten Zugmittelgetriebes 7 bzw. des damit versehenen Garagentorantriebs gestaltet sich wie folgt. Das Zugmittelgetriebe ist in der in Fig. 3 gezeigten Form bereits herstellerseitig vormontiert und wird im zusammengeklappten Zustand an den Montageort transportiert. Dort wird die Führungsschiene 1 um die Scharnierachsen A in die in Fig. 2 gezeigte Betriebsstellung aufgeklappt. Der Zahngurt 15, der in der zusammengeklappten Transportstellung gemäß Fig. 3 teilweise durch die Längsöffnung der Führungsnut 9 hindurch aus dem Inneren der Führungsschiene 1 herausgeführt ist, um in einem lockeren Zustand ohne Gefahr von Beschädigungen ansonsten vormontiert mittransportiert zu werden, wird bei dem Auseinanderklappen in das Innere der Führungsschiene gebracht. Durch den letzten Schritt des Auseinanderklappens und die dadurch bedingte Verlängerung der Führungsschienenlängsausdehnung wird der Zahngurt 15 dann automatisch gespannt.

### Bezugszeichenliste

- 1: Führungsschiene
- 2: Scharniergelenk (Klappeinrichtung)
- 3: erstes Einzelstück
- 4: zweites Einzelstück
- 5: drittes Einzelstück
- 6: Zahnscheibenhalter
- 7: Zugmittelgetriebe
- 8: C-Steg
- 9: Führungsnut für Antriebsschlitten
- 10: Öffnung für Schraubverbindung für Scharnierlappen und Verbindungsstück
- 11: laschen- oder plattenartiges Verbindungsstück (Verbindungs- oder Befestigungs- einrichtung)
- 12: außenseitige Längsnut
- 13: C-Schenkel
- 14: Antriebsrad
- 15: Zahngurt (Zugmittel)
- 16: Antriebsschlitten (Mitnehmerelement)
- 17: Zahngurtverschluss mit lösbarer Kupplung für Antriebsschlitten
- 18: Begrenzungselement
- 19: Umlenkrollenhalter
- 20: Umlenkrolle
- 21: Zugmittelspannvorrichtung
- 22: Befestigungsprofilelement
- A: Scharnierachsen
- B: Bewegungsebene
- K: Klappbewegung um die Scharnierachse

## Patentansprüche

1. Führungsschiene (1) für einen eine translatorische Bewegung eines Gebäudeabschlusses antreibenden Antrieb, wobei die Führungsschiene (1) zum Führen eines Mitnehmerelements (16) eines Tores entlang einer Bewegungsebene (B) ausgebildet ist, die durch die Längserstreckung der Führungsschiene (1) und die im bestimmungsgemäßen Gebrauch horizontal anzuordnende Breitenrichtung der Führungsschiene (1) definiert ist, wobei die Führungsschiene (1) in wenigstens zwei durch eine Klappeinrichtung (2) zueinander um eine im Wesentlichen senkrecht zur Längsrichtung der Führungsschiene (1) verlaufende Scharnierachse (A) abklappbar aneinander befestigte Einzelstücke (3, 4, 5) aufgeteilt ist,
**dadurch gekennzeichnet,**
**dass** die Führungsschiene (1) C-förmig ausgebildet ist und zwei durch einen C-Steg (8) verbundene seitliche C-Schenkel (13) aufweist, zwischen denen eine Führungsnut (9) gebildet ist,
und **dass** die Führungsschiene (1) durch eine Klappbewegung parallel zu der parallel zu dem C-Steg (8) verlaufenden Bewegungsebene (B) des Mitnehmerelements (16) auf- und zusammenklappbar ist, wobei die Scharnierachse (A) parallel zu den seitlichen C-Schenkeln (13) verläuft.

2. Führungsschiene (1) nach Anspruch 1,
**dadurch gekennzeichnet,**
**dass** die Klappeinrichtung ein Scharniergelenk (2) aufweist.

3. Führungsschiene (1) nach einem der vorhergehenden Ansprüche,
**gekennzeichnet durch**
eine Verbindungseinrichtung (11) zum Stabilisieren der Einzelstücke (3-5) an der der Klappeinrichtung (2) entgegengerichteten Seite.

4. Führungsschiene (1) nach Anspruch 3,
**gekennzeichnet durch** ein Verbindungsstück (11) zum Verbinden der der Klappeinrichtung (2) gegenüberliegenden Endkantenbereiche der Einzelstücke (3-5) der Führungsschiene (1).

5. Führungsschiene (1) nach Anspruch 4,
**dadurch gekennzeichnet,**
**dass** das Verbindungsstück (11) durch eine Lasche oder ein Plättchen mit Schrauböffnungen (10) gebildet ist, so dass durch Verschrauben der Lasche bzw. des Plättchens an den Einzelstücken (3-5) die Führungsschiene (1) in ihrer ausgeklappten Lage stabilisierbar ist.

6. Führungsschiene (1) nach einem der vorhergehenden Ansprüche,
**dadurch gekennzeichnet,**
**dass** die Führungsschiene (1, 1') zum Transport und/oder Vertrieb bzw. Verkauf mit zugehörigen Innen- und/oder Anbauteilen (6, 15-22) vormontiert abgeklappt ist.

7. Zugmittelgetriebe (7) für einen Torantrieb, insbesondere Garagentorantrieb, mit einer Führungsschiene (1) nach einem der voranstehenden Ansprüche,
**gekennzeichnet durch**:
- ein in der Führungsschiene (1) zur Hin- und Herbewegung entlang der Bewegungsebene (B) geführtes Mitnehmerelement (16),
- ein in der Führungsschiene (1) angeordnetes Zugmittel (15), das an das Mitnehmerelement (16) zum Antreiben desselben angeschlossen ist,
- ein Umlenkrad (20) für das Zugmittel (15) und
- ein an ein Antriebsaggregat anschließbares Antriebsrad (14) für das Zugmittel (15).

8. Antrieb für ein Tor, insbesondere Garagentor, mit einer Führungsschiene (1) nach einem der Ansprüche 1 bis 6 oder einem Zugmittelgetriebe nach Anspruch 7,
**dadurch gekennzeichnet,**
**dass** ein Antriebsaggregat vorgesehen ist und dass das in der Führungsschiene (1) angetrieben hin- und her bewegliche Mitnehmerelement (16) an das Tor anschließbar ist.

9. Verfahren zur Montage eines Zugmittelgetriebes (7) nach Anspruch 7 oder eines damit versehenen Antriebes nach Anspruch 8,
**gekennzeichnet durch**
Transport des mit der Führungsschiene (1) versehenen Zugmittelgetriebes (7) in vormontierten, abgeklappten Zustand zum Montageort und
Aufklappen und Montieren des Zugmittelgetriebes (7) am Montageort, wobei **durch** das Aufklappen ein vormontiertes Zugmittel (15) gespannt wird.

10. Verfahren nach Anspruch 9,
**gekennzeichnet durch** Stabilisieren der aufgeklappten Führungsschiene (1) **durch** Befestigen der Einzelstücke (3, 4, 5) mit einer Befestigungseinrichtung (10, 11), insbesondere **durch** Einrasten und/oder Verschrauben, eventuell über eine einstückig an wenigstens einem der Einzelstücke vorhandene oder zu montierende Verbindungslasche (11).

## Claims

1. A guide rail (1) for a drive driving a translational movement of a building closure, wherein the guide rail (1) is formed for guiding a pusher element (16) of a door along a movement plane (B) defined by the longitudinal extension of the guide rail (1) and the width direction, to be horizontally arranged in the intended use, of the guide rail (1), wherein the guide rail (1) is subdivided into at least two individual component parts (3, 4, 5) foldable around a hinge axis (A) basically perpendicular to a longitudinal direction of the guide rail (1) and linked with each other by a folding means (2), **characterised in that**
the guide rail (1) has a C-shaped configuration and includes two lateral C-legs (13) connected by a C-bridge (8), between which a guiding groove (9) is formed, and **in that** the guide rail (1) is capable of being unfolded and folded in a folding movement parallel to the pusher element's (16) movement plane (B) extending parallel to the C-bridge (8), the hinge axis (A) running parallel to the lateral C-legs (13).

2. The guide rail (1) according to claim 1,
**characterised in that**
the folding means includes a hinge (2).

3. The guide rail (1) according to any one of the preceding claims,
**characterised by**
a connecting means (11) for stabilising the individual component parts (3-5) on the side opposite the folding means (2).

4. The guide rail (1) according to claim 3,
**characterised by** a connecting piece (11) for connecting the end regions, opposite the folding means (2), of the individual component parts (3-5) of the guide rail (1).

5. The guide rail (1) according to claim 4,
**characterised in that**
the connecting piece (11) is formed by a tab or a plate having screw openings (10), so that by screwing the tab or plate onto the individual component parts (3-5) the guide rail (1) can be stabilised in its unfolded position.

6. The guide rail (1) according to any one of the preceding claims,
**characterised in that**,
for transportation and/or distribution or sale, the guide rail (1, 1') is in a folded state pre-assembled with associated interior and/or additional attachments (6, 15-22).

7. A tensile means transmission (7) for a door drive, in particular a garage door drive, comprising a guide rail (1) according to any one of the preceding claims,
**characterised by**:
- a pusher element (16) guided in the guide rail (1) for reciprocating movement along the movement plane (B),
- a tensile means (15) arranged in the guide rail (1), which is coupled with the pusher element (16) for driving the same,
- a return pulley (20) for the tensile means (15), and
- a drive pulley (14) for the tensile means (15), which can be coupled to a drive unit.

8. A drive for a door, in particular a garage door, comprising a guide rail (1) according to any one of claims 1 to 6, or comprising a tensile means transmission according to claim 7,
**characterised in that**
a drive unit is provided and **in that** the pusher element (16) driven to be moveable in a reciprocating manner in the guide rail (1) can be coupled to the door.

9. A method of assembling a tensile means transmission (7) according to claim 7 or a drive provided with the latter according to claim 8,
**characterised by**
transporting the tensile means transmission (7), provided with the guide rail (1), in the pre-assembled, folded state to the site of installation, and unfolding and assembling the tensile means transmission (7) at the site of installation, wherein a pre-assembled tensile means (15) is tensioned by the unfolding action.

10. The method according to claim 9,
**characterised by** stabilising the unfolded guide rail (1) by attaching the individual component parts (3, 4, 5) by means of an attachment means (10, 11), in particular by snap attachment and/or screwing, by using, as the case may be, a connection tab (11) integrally present, or to be mounted, on at least one of the individual component parts.

## Revendications

1. Rail de guidage (1) pour un entraînement qui entraîne un mouvement de translation d'une fermeture de bâtiment, tel que le rail de guidage (1) étant réalisé pour guider un élément d'entraînement (16) d'un portail le long d'un plan de déplacement (B) qui est défini par l'extension longitudinale du rail de guidage (1) et par la direction en largeur du rail de guidage (1) destiné à être agencé horizontalement lors de l'utilisation conforme à sa destination, le rail de guidage (1) étant subdivisé en au moins deux pièces individuelles (3, 4, 5) fixées les unes aux autres de manière à pouvoir être rabattues les unes vers les autres autour d'un axe à charnière (A) essentiellement perpendiculaire à une direction longitudinale du rail de guidage (1) au moyen d'un système de rabattement (2),
**caractérisé en ce que**
le rail de guidage (1) est réalisé en forme de C et comprend deux branches latérales du C (13) reliées par une âme du C (8), entre lesquelles est formée une rainure de guidage (9), et **en ce que** le rail de guidage (1) est susceptible d'être déployé et rabattu par un mouvement de rabattement parallèle au plan de déplacement (B) de l'élément d'entraînement (16), plan qui s'étend parallèlement à l'âme (8) du C, l'axe à charnière (A) étant parallèle aux branches latérales du C (13).

2. Rail de guidage (1) selon la revendication 1,
**caractérisé en ce que** le système de rabattement comprend une articulation à charnière (2).

3. Rail de guidage (1) selon l'une des revendications précédentes,
**caractérisé par** un dispositif de liaison (11) pour stabiliser les pièces individuelles (3-5) sur le côté à l'opposé du système de rabattement (2).

4. Rail de guidage (1) selon la revendication 3,
**caractérisé par** une pièce de liaison (11) pour relier les zones d'arête terminales, des pièces individuelles (3-5) du rail de guidage (1), opposées au système de rabattement (2).

5. Rail de guidage (1) selon la revendication 4,
**caractérisé en ce que** la pièce de liaison (11) est formée par une patte ou par une plaquette avec des ouvertures à vis (10), de sorte que le rail de guidage (1) peut être stabilisé dans sa position déployée par vissage de la patte ou de la plaquette sur les pièces individuelles (3-5).

6. Rail de guidage (1) selon l'une des revendications précédentes,
**caractérisé en ce que** le rail de guidage (1, 1') est prémonté en étant rabattu pour le transport et/ou la commercialisation ou la vente avec des pièces intérieures et/ou des pièces rapportées (6, 15-22) associées.

7. Transmission à lien de transmission flexible (7) pour un entraînement de portail, en particulier un entraînement de portail de garage, comprenant un rail de guidage (1) selon l'une des revendications précédentes,
**caractérisé par** :
- un élément d'entraînement (16) guidé dans le rail de guidage (1) pour un mouvement de va-et-vient le long du plan de déplacement (B),
- un organe de traction (15) agencé dans le rail de guidage (1), qui est raccordé à l'élément d'entraînement (16) pour l'entraînement de celui-ci,
- une roue de renvoi (20) pour l'organe de traction (15), et
- une roue d'entraînement (14), susceptible d'être reliée à un groupe d'entraînement, pour l'organe de traction (15).

8. Entraînement pour un portail, en particulier portail de garage, comprenant un rail de guidage (1) selon l'une des revendications 1 à 6 ou une transmission à lien de transmission flexible selon la revendication 7, **caractérisé en ce qu'**il est prévu un groupe d'entraînement, et **en ce que** l'élément d'entraînement (16) mobile en va-et-vient et entraîné dans le rail de guidage (1) est susceptible d'être raccordé au portail.

9. Procédé pour le montage d'une transmission à lien de transmission flexible (7) selon la revendication 7, ou d'un entraînement équipé d'une telle transmission selon la revendication 8,
**caractérisé par** les opérations suivantes :
transport de la transmission à lien de transmission flexible (7) doté du rail de guidage (1) dans l'état rabattu et prémonté jusqu'à l'emplacement de montage, et
déploiement et montage de la transmission à lien de transmission flexible (7) à l'emplacement de montage, de sorte qu'un organe de traction (15) prémonté est bandé par le déploiement.

10. Procédé selon la revendication 9,
**caractérisé par** une stabilisation du rail de guidage (1) déployé par fixation des pièces individuelles (3, 4, 5) avec un système de fixation (10, 11), en particulier par enclenchement et/ou par vissage, éventuellement au moyen d'une patte de liaison (11) présente ou à monter d'un seul tenant sur l'une au moins des pièces individuelles.
